# EUROPÄISCHE PATENTSCHRIFT

(11) **EP 0 619 403 B1**
(45) Veröffentlichungstag und Bekanntmachung des Hinweises auf die Patenterteilung: **16.10.1996**
(21) Anmeldenummer: 94104827.4
(22) Anmeldetag: 26.03.1994
(51) Int. Cl.: E04B 2/96, E04D 3/08

(54) **Aussenwandkonstruktion für Gebäude oder Schrägdächer**
Construction of an exterior wall for buildings or for inclined roofs
Construction d'un mur extérieur pour bâtiments ou pour toits inclinés

(30) Priorität: 07.04.1993 DE 9305308 U; 25.05.1993 DE 9307892 U
(43) Veröffentlichungstag der Anmeldung: 12.10.1994
(73) Patentinhaber: W. HARTMANN & CO (GMBH & CO), D-20459 Hamburg (DE)
(72) Erfinder: Seelmann, Heinz, D-91154 Roth (DE); Borkenhagen, Steffen, D-91734 Mitteleschenbach (DE); Meyerhöfer, Herbert, D-91560 Heilsbronn (DE)
(74) Vertreter: Tergau, Enno, Dipl.-Ing.

(56) Entgegenhaltungen:
- DE-A- 3 419 538
- FR-A- 2 455 137
- US-A- 4 843 791

## Beschreibung

Die Erfindung betrifft eine Außenwandkonstruktion mit den Merkmalen des Oberbegriffs des Anspruches 1. Eine solche Konstruktion ist aus DE 34 19 538 C2 bekannt.

Bei solchen Außenwandkonstruktionen ist besonders der Stoßbereich zwischen Pfosten und Riegel gegen von außen eindringendes Wasser gefährdet. Wenn hier und im folgenden ganz allgemein von "Riegel" gesprochen ist, so kann dies in gleicher Weise eine Sprosse oder im Schrägdachbereich eine Pfette sein, genauso wie die Außenwandkonstruktion nicht ausschließlich vertikal ausgerichtet sein muß. Anstelle der nachstehend meist genannten Pfosten spricht man im Schrägdachbereich dann von Sparren oder Stielen.

Bei der bekannten Außenwandkonstruktion werden die Pfosten und Riegelglasfalze durchgehend mit Butylband überklebt. Das Eindringen von Außenwasser, vor allem im Dachbereich, ist trotzdem nicht auszuschließen, da bekannt ist, daß die Schrauben beim Befestigen der Druckprofile in das Butylband Öffnungen reißen können. Die durchgehende Butylbandabdichtung ist mit großem Zeit- und Materialaufwand verbunden, da das Band sehr genau und geradlinig verklebt werden muß, um die Überdeckung durch die Druckprofile zu gewährleisten. Ein weiterer Nachteil ist, daß für die Druckprofile keine Führung in der Flucht zu den Pfosten und Riegeln besteht.

Der Erfindung liegt die Aufgabe zugrunde, die Außenabbdichtung zwischen Pfosten- und Riegeldruckprofilen schnell und sicher zu erreichen. Diese Aufgabe wird durch den Anspruch 1 gelöst. Anstelle des beidseitig über seinen gesamten Bereich zwei parallele Dichtebenen aufweisenden Dichtbandes wird hier zu Dichtzwecken ein Formkörper verwendet, der nicht nur die Außenebene zwischen den einzelnen Feldfüllungen bzw. Füllelementen gegenüber den Dichtleisten der Druckprofile von Pfosten und Riegel abdichtet. Vielmehr wird das gesamte Riegeldruckprofil auf seiner Innenseite gegenüber dem Pfosten bzw. dem Pfostendruckprofil ausgefüllt und somit gegen das Eindringen von Wasser abgedichtet. Außer der vom herkömmlich verwendeten Butylband her bekannten Dichtebene weist die erfindungsgemäße Dichtung noch im pfostenseitigen Endbereich des Riegeldruckprofils einen aus der Dichtebene vorstehenden Dichtungsaufsatz auf, mit welchem die Flächendichtung etwa formschlüssig in den vom Riegeldruckprofil und seinen Dichtleisten gebildeten Innenquerschnitt des Riegeldruckprofils hineinsteht. Zweckmäßig geschieht dies noch unter elastischer Vorspannung, um eine hermetische Abdichtung gegenüber Außenwasser zu ermöglichen. Dadurch erfüllt der Dichtungsaufsatz etwa die Funktion eines Dichtkissens.

Oftmals trägt das Riegeldruckprofil auf seiner Innenseite einen auch Versteifungszwecken dienenden, in Profillängsrichtung verlaufenden Führungssteg. Dieser ist zweckmäßig im Bereich des Dichtungsaufsatzes entfernt, z.B. weggefräst, damit der Dichtungsaufsatz zwischen den Dichtleisten eine ebene Auflage- bzw. Andruckfläche an der Innenseite des Riegeldruckprofils findet.

Der erfindungsgemäße Dichtungsaufsatz ist nur im Bereich des Riegeldruckprofils angeordnet.

Die erfindungsmäße Flächendichtung braucht nicht mit einer klebenden Haftschicht versehen zu sein. Zweckmäßig ist die Flächendichtung zumindest in ihrem riegelseitigen Bereich auf ihrer dem Dichtungsaufsatz abgewandten Unterseite mit zum Dämmsteg des Riegelprofils hin vorstehenden Verklammerungsvorsprüngen versehen. Dadurch kann die Flächendichtung auch unabhängig vom Fertigungszustand der Außenwandkonstruktion von der Wetterseite her auf das Riegelprofil bzw. auf dessen Dämmsteg kraft- bzw. reibungsschlüssig und damit verliersicher aufgesetzt werden. Das ermöglicht auch eine Fassadenabdichtung unabhängig von trockenem Wetter.

Eine bedeutende Weiterentwicklung des Erfindungsgegenstandes hat eine besonders vorteilhafte Wasserabführung zur Wetterseite der Außenwandkonstruktion zum Gegenstand: Bekannte sogenannte Mehrfeld-Entwässerungen beruhen auf der Abführung von in mehreren Feldern anfallendem Tau- und/oder Außenwasser kontrolliert im Pfostenbereich nach unten. Meistens wird das Wasser im unteren Bereich des Pfostenprofils zur Außen- oder Wetterseite hin abgegeben. Eine Wasserabführung ist prinzipiell auch bei der eingangs genannten Konstruktion nach dem Stand der Technik vorgesehen und angestrebt.

Eine solche Wasserabführung wird bei der Erfindung durch Anspruch 15 weitergebildet. Durch die Dichteinlage wird ein Abfließen des Wassers durch das Pfostenprofil nach unten verhindert. Damit wird eine Einzelfeld-Entwässerung ermöglicht.

Die vorzugsweise aus demselben Werkstoff wie die Flächendichtung mit dem Dichtungsaufsatz bestehende Dichteinlage wird unter Vorspannung formfüllend in den Falz des Pfostens eingesetzt. Die Dichteinlage bildet daher nach unten eine Dichtsperre und leitet somit in einem Pfostenbereich nach unten laufendes Wasser in den Falz des Riegelprofils um und infolge der eingangs genannten Flächendichtung in einen außerhalb des Stoßbereiches zwischen Pfosten und Riegel befindlichen Bereich des Riegelprofils. Dort ist auf der Außen- bzw. Wetterseite des Riegeldruckprofils eine Ablauföffnung vorgesehen, durch die das Wasser nach außen zur Wetterseite der Außenwandkonstruktion hin abgeführt wird. Diese Einzelfeld-Entwässerung ermöglicht eine Wasserabführung an der unteren Kante eines jeden Füllelements. Somit kann die eingangs genannte, mit einem Dichtungsaufsatz kombinierte Flächendichtung in gleicher Weise sowohl für eine Mehrfeld- als auch für eine Einzelfeldentwässerung der Außenwandkonstruktion eingesetzt werden.

Der Gegenstand der Erfindung wird anhand von in den Figuren dargestellten Ausführungsbeispielen näher erläutert. Es zeigen:
- Fig. 1: eine perspektivische, teilweise aufgeschnittene Darstellung des Stoßbereiches zwischen einem Pfosten und einem Riegel der erfindungsgemäßen Außenwandkonstruktion mit nach Art etwa einer Explosionsdarstellung vergrößert abgebildeten Dichtelementen,
- Fig. 2: eine gegenüber Fig. 1 vergrößerte Darstellung des Stoßbereiches,
- Fig. 3: eine Draufsicht auf die mit dem Dichtungsaufsatz versehene wetterseitige Oberfläche der Stoßdichtung,
- Fig. 4: eine Seitenansicht in Blickrichtung des Pfeiles IV in Fig. 3,
- Fig. 5: eine Seitenansicht der Stoßdichtung in Pfeilrichtung V von Fig. 3,
- Fig. 6: eine Draufsicht auf die als Dichteinlage wirksame Falzfüllung des Pfostenprofils von oben,
- Fig. 7: eine Seitenansicht in Blickrichtung VII von Fig. 6,
- Fig. 8: eine Draufsicht auf die Falzfüllung in Blickrichtung VIII von Fig. 6,
- Fig. 9: die Draufsicht auf einen im Stoßbereich durch das Riegelprofil gelegten Schnitt in Blickrichtung IX von Fig. 2,
- Fig. 10: einen Horizontalschnitt durch den Pfosten in Höhe etwa eines Riegelprofils,
- Fig. 11: eine perspektivische, teilweise aufgeschnittene Darstellung des Stoßbereiches zwischen einem Sparren und einer Pfette einer erfindungsgemäßen Schrägdachkonstruktion mit nach Art etwa einer Explosionsdarstellung vergrößert dargestellter Schrägflächendichtung.
- Fig. 12: eine perspektivische Draufsicht auf die im Stoßbereich zwischen Sparren und Pfette verwendete Schrägflächendichtung,
- Fig. 13: eine Draufsicht auf die äußere Oberfläche der Schrägflächendichtung nach Fig. 12,
- Fig. 14: eine Seitenansicht in Blickrichtung XIV von Fig. 13,
- Fig. 15: eine Seitenansicht in Pfeilrichtung XV von Fig. 13.

Die Außenwandkonstruktion besteht im wesentlichen aus dem Pfosten 1 und den beiden in einem Stoß 2 an den Pfosten 1 angesetzten Riegeln 3,4. Die beidseitig des Pfostens 1 angeordneten Riegel müssen für die Verwirklichung des Erfindungsgegenstandes nicht in gleicher Höhe angeordnet sein. Sie müssen auch nicht in einer gemeinsamen Ebene verlaufen. Sie können vielmehr auch in einem von einem rechten Winkel abweichenden Winkel an den Pfosten 1 in Form eines solchen Stoßes angesetzt sein. Anstelle der Riegel 3,4 können auch Sprossen die erfindungsgemäße Ausgestaltung erhalten. Zwischen den Pfosten 1 und Riegeln 3,4 sind Füllelemente 5 eingespannt, die im Falle des Ausführungsbeispiels von Fig. 1 und 2 Isolierglasscheiben sind. Es können statt dessen aber auch aus anderen wetterfesten Werkstoffen bestehende Ausfachungen als Füllelemente zwischen den Pfosten 1 und Riegeln 3,4 verwendet werden.

Die Fixierung der Füllelemente 5 erfolgt in an sich bekannter Weise im Bereich von deren Seitenkanten 6. Diese sind zwischen dem Pfostenprofil 7 und dem Pfostendruckprofil 8 bzw. dem Riegelprofil 9 und dem Riegeldruckprofil 10 eingespannt. Dabei beaufschlagen die einzelnen Profile 7-10 die Seitenkanten 6 der Füllelemente 5 mit im Bereich ihrer Seitenlängskanten 11,12 in herkömmlicher Weise in Längsnuten einliegenden, nach innen stehenden Dichtleisten 13.

In den Stoßbereichen 2 ist zwischen dem Ende eines Riegels 3,4 und einer Seite des Pfostens 1 eine die dortige Stoßfuge zwischen dem Riegeldruckprofil 9 und dem Pfostendruckprofil 8 überdeckende Flächendichtung 14 angeordnet.

Die Flächendichtung 14 enthält eine Dichtscheibe 15 mit beidseitigen, zueinander parallelen Dichtflächen 16,17. Die einen rechteckigen oder quadratischen Umriß aufweisende Flächendichtung 14 ist so dimensioniert, daß sie außerdem den Zwischenraum 18 zwischen den riegelseitigen Seitenkanten 6 der Füllelemente 5 auf deren druckprofilseitiger Außenfläche 19 überbrückt.

Die Flächendichtung 14 weist in demjenigen Bereich, in welchem sie durch das Riegeldruckprofil 10 überdeckt wird, einen den vom Riegeldruckprofil 10 und seinen Dichtleisten 13 gebildeten Innenquerschnitt des Riegeldruckprofils 10 zum Pfostendruckprofil 8 hin dichtend ausfüllenden Dichtungsaufsatz 20 auf. Der Dichtungsaufsatz 20 ist so dimensioniert, daß er unter elastischer Vorspannung an der in diesem Bereich ebenen Innenoberfläche 21 des Riegeldruckprofils 10 und seiner Dichtleisten 13 anliegt. Das Riegeldruckprofil 10 enthält zwar auf seiner Innenoberfläche 21 normalerweise einen zur Aussteifung und zur Anlage am Dämmsteg 22 des Riegelprofils 9 dienenden, in Profillängsrichtung verlaufenden, die Seitenwände gewissermaßen einer Rinne bildende Führungsstege 23. Im Bereich der Flächendichtung 14 indessen sind die Führungsstege 23 des Riegeldruckprofils 10 entfernt, so daß dort zwischen den Dichtleisten 13 eine durchgehende Innenoberfläche 21 vorhanden ist.

Das Dämmprofil 22 dient zur Wärmedämmung bzw. zur Verhinderung eines Wärmeüberganges vom Riegelprofil 9 zum äußeren Riegeldruckprofil 10, die in an sich bekannter Weise aus Aluminium bestehende Strangpreßprofile sind. Das Dämmprofil 22 steht ebenfalls mit zwei die Seitenbegrenzungen einer Rinne bildenden Dämmstegen 24 in Richtung auf das Riegeldruckprofil 10 vor.

Aus dem Mittelbereich der inneren Dichtfläche 17 der Flächendichtung 14 stehen Verklammerungsvorsprünge 25,26 vor, die zwischen sich zwei Verklammerungsrinnen 27 bilden, die in Montagestellung die Dämmstege 24 des Dämmprofils 22 reibungs- bzw. haftschlüssig umfassen. Dadurch kann die Flächendichtung 14 bei der Montage einfach von außen auf das bis zum Stoß 2 reichende Dämmprofil 22 selbsthaftend aufgesetzt werden, ohne daß eine stoffschlüssige Verbindung, z.B. eine Verklebung notwendig ist. Das erleichtert erheblich eine wetterunabhängige Endmontage der Außenwandkonstruktion.

Der Dichtungsaufsatz 20 und/oder die mit ihm vorzugsweise einstückig hergestellte oder stoffschlüssig mit ihm verbundene Flächendichtung 14 bestehen aus einem gummielastischen Werkstoff, insbesondere aus einem Kunststoff mit geschlossener Zellstruktur.

Eine bevorzugte Ausführungsform betrifft die Ausgestaltung des Pfostens 1 zu einer vorteilhaften Zusammenwirkung mit der erfindungsgemäßen Flächendichtung 14 im Bereich des Stoßes 2: Das einen quaderförmigen Hohlraum umschließende Pfostenprofil 7 enthält auf seiner die Füllelemente 5 beaufschlagenden Seite zwei seine Seitenwände fortsetzende Dichtstege 28,29 mit an ihren Enden angeordneten Aufnahmenuten für die Füllelemente 5 dichtend beaufschlagende Dichtleisten 13. Zwischen den Dichtstegen 28,29 steht aus der Dichtseite 30 des Pfostenprofils 7 ein zu den Dichtstegen 28,29 parallel ausgerichteter Mittelsteg 31 als Träger des analog dem Riegeldämmprofil 22 ausgebildeten Pfostendämmprofils 32 vor. Auf der Innenseite des Pfostendruckprofils 8 ist mittig zwischen dessen beiden Seitenlängskanten 12 positioniert ein mit seinen U-Schenkeln in Richtung auf das Pfostenprofil 7 vorstehender, parallel zu den Seitenlängskanten 12 verlaufender Führungssteg 33 angeordnet, der mit seinen Stegschenkeln die Außenschenkel des Pfostendämmprofils 32 tangiert. Dadurch bilden der Mittelsteg 31 des Pfostenprofils 7, das auf ihn aufgesetzte Pfostendämmprofil 32 und in Fortsetzung der Führungssteg 33 des Pfostendruckprofils 8 ein beim Ausführungsbeispiel einen rechten Winkel mit der Ebene der Füllelemente 5 bildendes, vertikal ausgerichtetes Mittelschott, welches den Zwischenraum zwischen dem Pfostenprofil 7 und dem Pfostendruckprofil 8 in zwei spiegelbildlich gleich konturierte Falzräume aufteilt.

Der in Fig. 11 dargestellte Stoßbereich entspricht prinzipiell dem Stoßbereich gemäß Fig. 1 und 2 nur mit dem Unterschied, daß er für die Verwendung nicht in einer vertikalen Außenwand sondern in einem Schrägdachbereich bestimmt ist. Was in Fig. 1,2 der Pfosten 1 ist, ist im Schrägdachbereich der Sparren 101, und was in Fig. 1,2 die Riegel 3,4 sind, sind im Schrägdachbereich die Pfetten 103 und 104. Im Schrägdachbereich kommt eine modifizierte Ausführungsform der Flächendichtung 14 zum Einsatz, die daher nachfolgend als Schrägflächendichtung 114 bezeichnet ist. Sie unterscheidet sich von der Flächendichtung 14 dadurch, daß sie auf ihrer Außenseite teilweise von einer wasserdichten Flächenauflage 140 abgedeckt ist. Die Flächenauflage 140 besteht aus metallischem Werkstoff. Sie ist insbesondere ein Edelstahlblech und erstreckt sich über die gesamte in Richtung der Dachfallinie wirksame Breite 141 der Schrägflächendichtung 114. Die Flächenauflage 140 untergreift den Dichtungsaufsatz tungsaufsatz 120 mit ihrer Seitenkante 142. Dadurch hat die Flächenauflage 140 auch die Funktion eines Stabilisators der aus dem beschriebenen, weichen Werkstoff bestehenden Flächendichtung 14, wenn letztere in ihrer Ausführungsform als Schrägflächendichtung verwendet wird. Die Flächenauflage 140 ist von besonderer Bedeutung auch deswegen, weil im Schrägdachoder Pyramidenbereich bei Verwendung einer Schrägflächendichtung 114 die Pfettendruckprofile 110 mit Zwischenabstand 143 vor dem Sparrendruckprofil 108 enden. Dies sind die wesentlichen Unterschiede zwischen dem Schrägdach-Stoßbereich (Fig. 11-15) und dem Stoßbereich für vertikale Außenwandkonstruktionen (Fig. 1-5). Auf ihrer Unterseite 144 ist die Schrägflächendichtung 114 identisch ausgebildet wie die Flächendichtung 14. Daher kann insoweit auf die Beschreibung der Fig. 1-5 verwiesen werden, wie auch sonst alle anhand dieser Figuren erläuterten Einzelmerkmale miteinander übereinstimmen, soweit sie hier nicht ausdrücklich als unterschiedlich beschrieben sind.

Die Flächenauflagen 140 und ihr metallischer Werkstoff haben die Funktion zunächst der Schaffung eines wasserundurchlässigen Rinnenbodens zwischen den den Enden der Pfetten 103,104 und den Seitenlängskanten 112 des Sparrendruckprofils 108. Außerdem dienen sie auch als optische Brücke und als Schutz gegen Vogelpicken, weil in diesen Bereichen andernfalls die Schrägflächendichtung 14 mit ihrem weichen Dichtwerkstoff dort frei zugänglich wäre.

Auch wenn die nachstehende Beschreibung auf in die Fig. 1 und 2 eingezeichnete Bezugszeichen verweist, so ist sie in gleicher Weise und analog auf die Stoßkonstruktion im Schrägflächenbereich gemäß Fig. 11 ff zu lesen. Die Flächenauflage 114 ist mit der Oberfläche der Schrägflächendichtung 114 insbesondere vollflächig verklebt

Die beiderseits des im Montageendzustand aus Mittelsteg 31, Pfostendämmprofil 32 und Führungssteg 33 gebildeten Mittelschotts liegenden Falzräume 34 sind im Stoßbereich mit dem Riegel 3 durch eine Dichteinlage 35 verstopft. Die Dichteinlage 35 ist insbesondere im Höhenniveau des Riegelmittelsteges 36 bzw. des auf ihn aufgesetzten Riegeldämmprofils 22 positioniert, um in diesem Höhenniveau des Pfostens 1 einen weiteren Wasserablauf in Vertikalrichtung 37 zu verhindern.

Die aus den Fig. 1 und 6 - 8 ersichtliche Umrißform der Dichteinlage 35 ist vom Querschnittsprofil der Falzräume 34 im Bereich der Einmündung bzw. Verklinkung des Riegeldämmprofils 22 mit dem korrespondierenden Dichtsteg 28 des Pfostens 1 abhängig.

Die Dichteinlage 35 in den Falzräumen 34 des Pfostens 1 bewirkt eine Umleitung des in Vertikalrichtung 37 abfließenden Wassers in den Riegel-Falzraum 38 oberhalb der Riegel-Schottwand, die sich horizontal verlaufend zwischen Riegelprofil 9 und Riegeldruckprofil 10 aufspannt und durch die Aneinandergrenzung von Riegelmittelsteg 36, Riegeldämmprofil 22 und Führungssteg 23 des Riegeldruckprofils 10 gebildet hat. Außerhalb der Flächendichtung 14 mit ihrem Dichtungsaufsatz 20 und im weiteren dem Stoß 2 abgewandten Bereich ist auf der Außen- bzw. Wetterseite des Riegels 3,4, also im Riegeldruckprofil 10 eine Ablauföffnung (nicht dargestellt) angebracht, durch die das Wasser nach außen zur Wetterseite hin abgeführt wird. Dadurch ist eine Einzelfeld-Entwässerung für jedes von einem Füllelement 5 ausgefüllte Feld im Bereich des unteren Riegels 3,4 möglich.

### Bezugszeichenliste

- 1: Pfosten
- 2: Stoß
- 3: Riegel
- 4: Riegel
- 5: Füllelement
- 6: Seitenkante
- 7: Pfostenprofil
- 8: Pfostendruckprofil
- 9: Riegelprofil
- 10: Riegeldruckprofil
- 11: Seitenlängskante
- 12: Seitenlängskante
- 13: Dichtleiste
- 14: Flächendichtung
- 15: Dichtscheibe
- 16: Dichtfläche
- 17: Dichtfläche
- 18: Zwischenraum
- 19: Außenfläche
- 20: Dichtungsaufsatz
- 21: Innenoberfläche
- 22: Dämmprofil, Riegeldämmprofil
- 23: Innensteg
- 24: Dämmsteg
- 25: Verklammerungsvorsprung
- 26: Verklammerungsvorsprung
- 27: Verklammerungsrinne
- 28: Dichtsteg
- 29: Dichtsteg
- 30: Dichtseite
- 31: Mittelsteg
- 32: Pfostendämmprofil
- 33: Profilsteg
- 34: Falzraum
- 35: Dichteinlage
- 36: Riegelmittelsteg
- 37: Vertikalrichtung
- 38: Riegelfalzraum

- 101: Sparren
- 103: Pfette
- 104: Pfette
- 108: Sparrendruckprofil
- 112: Seitenlängskante von 108
- 114: Schrägflächendichtung
- 120: Dichtungsaufsatz
- 140: Flächenauflage
- 141: Breite
- 142: Seitenkante
- 143: Zwischenabstand
- 144: Unterseite

## Patentansprüche

1. Außenwandkonstruktion für Gebäude oder Schrägdächer,
- mit Pfosten (1) bzw. Sparren (101),
- mit Sprossen oder Riegeln (3,4) bzw. Pfetten (103,104) und
- mit von diesen eingerahmten Füllelementen (5) insbesondere aus Glas, die zwischen den innenseitigen Pfosten- (7) und Riegelprofilen (9) und den mit diesen verbundenen, wetterseitigen Pfostendruckprofilen (8) und Riegeldruckprofilen (10) eingespannt sind, wobei
-- die Pfostendruckprofile (8) und die Riegeldruckprofile (10) die Füllelemente (5) mit ihren Seitenlängskanten (12) und daran angeordneten, nach innen stehenden Dichtleisten (13) beaufschlagen und
-- im Bereich des Stoßes (2) zwischen einem Riegel (3,4) und einer Pfostenseite eine die Stoßfuge (2) zwischen dem Riegeldruckprofil (10) und dem Pfostendruckprofil (8) einerseits und dem Zwischenraum (18) zwischen den riegelseitigen Seitenkanten (6) der Füllelemente (5) auf deren druckprofilseitiger Außenfläche (19) andererseits überdeckende, von den Druckprofilen (8,10) beaufschlagte Flächendichtung (14) angeordnet ist,
dadurch gekennzeichnet, daß
die Flächendichtung (14) auf ihrer äußeren Dichtfläche (16) im Überdeckungsbereich durch das Riegeldruckprofil (10) einen den vom Riegeldruckprofil (10) und seinen Dichtleisten (13) gebildeten Innenquerschnitt des Riegeldruckprofils (10) zum Pfostendruckprofil (8) hin dichtend ausfüllenden Dichtungsaufsatz (20) aufweist.

2. Konstruktion nach Anspruch 1,
dadurch gekennzeichnet,
daß der Dichtungsaufsatz (20) unter elastischer Vorspannung an den Innenoberflächen (21) des Riegeldruckprofils (10) und seiner Dichtleisten (13) anliegt.

3. Konstruktion nach Anspruch 1 oder 2,
dadurch gekennzeichnet,
daß der Dichtungsaufsatz (20) nach Art eines Dichtkissens auf die Flächendichtung (14) aufgesetzt ist.

4. Konstruktion nach Anspruch 3,
dadurch gekennzeichnet,
daß der Dichtungsaufsatz (20) stoffschlüssig mit der Flächendichtung (14) verbunden ist.

5. Konstruktion nach Anspruch 3,
dadurch gekennzeichnet,
daß der Dichtungsaufsatz (20) einstückig mit der Flächendichtung (14) ausgebildet ist.

6. Konstruktion nach einem oder mehreren der vorhergehenden Ansprüche,
dadurch gekennzeichnet,
daß der Dichtungsaufsatz (20) und/oder die Flächendichtung (14) aus einem gummielastischen Werkstoff, insbesondere aus einem Kunststoff mit geschlossener Zellstruktur bestehen.

7. Konstruktion nach einem oder mehreren der vorhergehenden Ansprüche,
dadurch gekennzeichnet,
daß die für die Verwendung als Schrägflächendichtung (114) im Schrägdach-oder Pyramidenbereich bestimmte Flächendichtung auf ihrer Außenseite von einer wasserdichten Flächenauflage (140) mindestens teilweise abgedeckt ist.

8. Konstruktion nach Anspruch 7,
dadurch gekennzeichnet,
daß die Flächenauflage (140) aus metallischem Werkstoff besteht, insbesondere ein Edelstahlblech ist.

9. Konstruktion nach Anspruch 7 oder 8,
dadurch gekennzeichnet,
daß sich die Flächenauflage (140) über die gesamte in Richtung der Dachfallinie erstreckende Breite (141) der Flächendichtung (114) erstreckt.

10. Konstruktion nach einem der Ansprüche 7 bis 9,
dadurch gekennzeichnet,
daß die Flächenauflage (140) den Dichtungsaufsatz (120) mit einer Seitenkante (142) untergreift und dadurch formstabilisiert.

11. Konstruktion nach einem oder mehreren der vorhergehenden Ansprüche,
dadurch gekennzeichnet,
daß das Riegeldruckprofil (10) im Bereich des Dichtungsaufsatzes (20) ohne Führungssteg (23) ausgeführt ist, der dort gegebenenfalls entfernt ist.

12. Konstruktion nach einem oder mehreren der vorhergehenden Ansprüche,
dadurch gekennzeichnet,
daß die Flächendichtung (14) im Riegelprofilbereich mit aus seiner dem Dichtungsaufsatz (20) abgewandten Innenseite (16) zum Dämmsteg (22,24) des Riegelprofils (9) hin vorstehenden Verklammerungsvorsprüngen (25,26) versehen ist.

13. Konstruktion nach einem oder mehreren der vorhergehenden Ansprüche,
dadurch gekennzeichnet,
daß die Flächendichtung (14) pfostenseitig insbesondere dichtend am Dämmsteg (22) des Pfostenprofils (7) aufliegt.

14. Konstruktion nach einem oder mehreren der vorhergehenden Ansprüche,
dadurch gekennzeichnet,
daß im Schrägdach- oder Pyramidenbereich bei Verwendung einer Schrägflächendichtung (114) die Pfettendruckprofile (110) mit Zwischenabstand (143) vor dem Sparrendruckprofil (108) enden.

15. Konstruktion nach einem oder mehreren der vorhergehenden Ansprüche,
dadurch gekennzeichnet,
daß ein Falzraum (34) des Pfostens (1) im Bereich des Stoßes (2) mit dem Riegel (3) durch eine Dichteinlage (35) verstopft ist derart, daß sie herunterlaufendes Wasser in den Falzraum (38) des angrenzenden Riegels (3) umleitet, von wo es zur Außenseite eines Füllelements (5) hin abgeleitet wird.

16. Konstruktion nach Anspruch 15,
dadurch gekennzeichnet,
- daß jedem Pfosten (1) zwei Falzräume (34) zugeordnet sind,
-- die in der Pfostenmitte durch ein vertikal verlaufendes, durch Profilstege (31,33) bzw. durch einen zwischen ihnen wirksamen Dämmsteg (32) gebildetes Mittelschott getrennt sind und
- daß die Dichteinlage (35) in etwa der Höhe des Riegelmittelsteges (36) oder Riegeldämmsteges (22) positioniert ist.

17. Konstruktion nach Anspruch 15 oder 16,
dadurch gekennzeichnet,
daß die Dichteinlage (35) aus einem gummielastischen Werkstoff, insbesondere einem geschlossenzelligen Kunststoff besteht, der formschlüssig und dichtend im Pfostenfalzraum (34) und gegen das Stirnende des an das Pfostenprofil (7) angrenzenden Teils des Riegelprofils (9) sowie des Riegeldämmsteges (22) verspannt ist.

18. Konstruktion nach einem oder mehreren der vorhergehenden Ansprüche,
dadurch gekennzeichnet,
daß die Flächendichtung (14) unabhängig von der Dichteinlage (35) eingesetzt ist.

19. Konstruktion nach einem der Ansprüche 7 bis 10,
dadurch gekennzeichnet,
daß die Flächenauflage (140) mit der Schrägflächendichtung (114) insbesondere vollflächig stoffschlüssig verbunden, vorzugsweise verklebt ist.

## Claims

1. An external wall structure for buildings or inclined roofs,
- with posts (1) or rafters (101),
- with crossbars or locking bars (3,4) and purlins (103, 104) respectively, and
- with filling elements (5) framed by them, made in particular of glass, which are inserted between the inner post sections (7) and locking bar sections (9), and the weatherside pressure post sections (8) and pressure locking bar sections (10) joined to them, in which arrangement
-- the pressure post sections (8) and the pressure locking bar sections (10) bear on the filling elements (5) with their longitudinal side edges (12) and inwardly projecting sealing strips (13) arranged thereon, and
-- in the zone of the joint (2) between one locking bar (3,4) and one post side, an areal sealing means (14) is arranged covering the butt joint (2) between the pressure locking bar section (10) and the pressure post section (8) on the one hand, and on the other hand, the gap (18) between the side edges (6) of the filling elements (5) on the side of the locking bar, on their external surface (19) on the side of their pressure section, which areal sealing means is acted on by the pressure sections (8, 10),
characterized in that
the areal sealing means (14) has on its external sealing surface (16) in the zone covered by the pressure locking bar section (10), a sealing attachment (20) which is formed by the pressure locking bar section (10) and its sealing strips (13) and fills the internal cross-section of the pressure locking bar section (10) towards the pressure post section (8) with a sealing effect.

2. A structure according to claim 1,
characterized in that
the sealing attachment (20) bears with resilient prestressing on the internal surfaces (21) of the pressure locking bar section (10) and its sealing strips (13).

3. A structure according to claim 1 or 2,
characterized in that
the sealing attachment (20) is fitted on the areal sealing means (14) in the manner of a sealing pad.

4. A structure according to claim 3,
characterized in that
the sealing attachment (20) is joined to the areal sealing means (14) with a material bond.

5. A structure according to claim 3,
characterized in that
the sealing attachment (20) is formed integrally with the areal sealing means (14).

6. A structure according to one or more of the preceding claims,
characterized in that
the sealing attachment (20) and/or the areal sealing means (14) consist of a rubber-resilient material, in particular of a plastic material with a closed cell structure.

7. A structure according to one or more of the preceding claims,
characterized in that
the areal sealing means intended for use as an inclined areal sealing means (114) is covered in the inclined roof zone or pyramid zone on its outside at least partly by a watertight areal layer (140).

8. A structure according to claim 7,
characterized in that
the areal layer (140) consists of a metallic material and is, in particular, a high-grade steel sheeting.

9. A structure according to claim 7 or 8,
characterized in that
the areal layer (140) extends over the whole width (141) of the areal sealing means (114) extending in the direction of the line of the roof slope.

10. A structure according to one of claims 7 to 9,
characterized in that
the areal layer (140) fits with its side edge (142) beneath the sealing attachment (120) and stabilizes its shape thereby.

11. A structure according to one or more of the preceding claims,
characterized in that
the pressure locking bar section (10) is designed in the zone of the sealing attachment (20) without a guide crosspiece (23) which is removed at this point, if required.

12. A structure according to one or more of the preceding claims,
characterized in that
the sealing means (14) is provided in the zone of the locking bar with clamping projections (25, 26) projecting from its internal side (16) remote from the sealing attachment (20) towards the damming-up crosspiece (22, 24) of the locking bar section (9).

13. A structure according to one or more of the preceding claims,
characterized in that
on the side of the post, the areal sealing means (14) bears in particular with a sealing effect on the damming-up crosspiece (22) of the post section (7).

14. A structure according to one or more of the preceding claims,
characterized in that
in the inclined roof zone or pyramid zone, the purlin pressure sections (110) end with a gap (143) ahead of the rafter pressure section (108) if an inclined areal sealing means (114) is used.

15. A structure according to one or more of the preceding claims,
characterized in that
a recessed space (34) of the post (1) is filled in in the zone of the joint (2) with the locking bar (3) by a sealing insert (35), in such a way that it deflects any water running down into the recessed space (38) of the adjoining locking bar (3) whence it is drained towards the outside of a filling element (5).

16. A structure according to claim 15,
characterized in that
- two recessed spaces (34) are assigned to each post (1),
-- which are separated at the centre of the post by section crosspieces (31, 33) or by a central partition formed by a damming-up crosspiece (32) acting between them, and
- that the sealing insert (35) is positioned approximately at the level of the central crosspiece (36) of the locking bar or of the damming-up crosspiece (22) of the locking bar.

17. A structure according to claim 15 or 16,
characterized in that
the sealing insert (35) consists of a rubber-resilient material, in particular a plastic material with closed cells, which is tightly held with a form fit and a sealing effect in the recessed space (34) of the post and against the front end of the locking bar section (9) adjoining the post section (7), as well as of the damming-up crosspiece (22).

18. A structure according to one or more of the preceding claims,
characterized in that
the areal sealing means (14) is inserted independently of the sealing insert (35).

19. A structure according to one of claim 7 to 10,
characterized in that
the areal layer (140) is bonded to the inclined areal sealing means (114) with a material bond extending in particular over the whole area, being preferably glued.

## Revendications

1. Structure de paroi extérieure pour des bâtiments ou pour des toits en pente, comprenant
- des poteaux (1) ou des chevrons (101),
- des barreaux ou traverses (3, 4) ou des pannes (103, 104), et
- des éléments de remplissage (5) encadrés par ces derniers, en particulier en verre, qui sont enserrés entre les profilés côté intérieur des poteaux (7) et des traverses (9) et les profilés presseurs des poteaux (8) et des traverses (10), qui sont reliés du côté extérieur aux profilés de poteaux et de traverses,
dans laquelle
- les profilés presseurs (8) des poteaux et les profilés presseurs (10) des traverses sollicitent les éléments de remplissage (5) par leurs bords longitudinaux latéraux (12) et par des barrettes d'étanchéité (13) agencées sur lesdits bords et dépassant vers l'intérieur, et
- dans la région de l'aboutement (2) entre une traverse (3, 4) et un côté de poteau, est agencé un joint de surface (14) qui est sollicité par les profilés de pression (8, 10), et qui recouvre d'une part la jointure (2) entre le profilé de pression de traverse (10) et le profilé de pression de poteau (8), et d'autre part l'intervalle (18) entre la bordure latérale (6) côté traverse des éléments de remplissage (5) sur leurs surfaces extérieures (19) du côté du profilé de pression,
caractérisée en ce que
le joint de surface (14) comporte, sur sa surface d'étanchéité extérieure (16) et dans la région du recouvrement par le profilé de pression (10) de la traverse, un talon d'étanchéité (20) qui remplit de façon étanche la section transversale intérieure du profilé de pression (10) de la traverse, section formée par le profilé de pression de la traverse (10) et par sa barrette d'étanchéité (13), en direction du profilé de pression (8) du poteau.

2. Structure selon la revendication 1, caractérisée en ce que le talon d'étanchéité (20) est appliqué sous précontrainte élastique contre les surfaces intérieures (21) du profilé de pression (10) de la traverse et de sa barrette d'étanchéité (13).

3. Structure selon l'une ou l'autre des revendications 1 et 2, caractérisée en ce que le talon d'étanchéité (20) est mis en place à la manière d'un coussin d'étanchéité sur le joint de surface (14).

4. Structure selon la revendication 3, caractérisée en ce que le talon d'étanchéité (20) est relié de par sa matière avec le joint de surface (14).

5. Structure selon la revendication 3, caractérisée en ce que le talon d'étanchéité (20) est réalisé d'une seule pièce avec le joint de surface (14).

6. Structure selon l'une ou plusieurs des revendications précédentes, caractérisée en ce que le talon d'étanchéité (20) et/ou le joint de surface (14) sont réalisés en un produit caoutchouteux élastique, en particulier en une matière plastique de structure à cellules fermées.

7. Structure selon l'une ou plusieurs des revendications précédentes, caractérisée en ce que le joint de surface (114) destiné à l'utilisation en tant que joint pour des surfaces obliques dans la région du toit en pente ou en pyramide, est recouvert au moins partiellement sur sa face extérieure d'une couverture de surface (140) étanche à l'eau.

8. Structure selon la revendication 7, caractérisée en ce que la couverture de surface (140) est réalisée en un matériau métallique, en particulier en tôle d'acier inoxydable.

9. Structure selon l'une ou l'autre des revendications 7 et 8, caractérisée en ce que la couverture de surface (140) s'étend, en direction de la plus grande pente du toit, sur toute la largeur (141) du joint de surface (114).

10. Structure selon l'une quelconque des revendications 7 à 9, caractérisée en ce que la couverture de surface (140) engage par le dessous le talon d'étanchéité (120) par une bordure latérale (142), et stabilise de ce fait celui-ci quant à sa forme.

11. Structure selon l'une ou plusieurs des revendications précédentes, caractérisée en ce que le profilé de pression (10) de la traverse est réalisé dans la région du talon d'étanchéité (20) sans barrette de guidage (23), laquelle est éventuellement supprimée à cet endroit.

12. Structure selon l'une ou plusieurs des revendications précédentes, caractérisée en ce que le joint de surface (14) dans la région du profilé de traverse est doté de saillies de pincement (25, 26) qui dépassent depuis sa face intérieure (16) détournée du talon d'étanchéité (20) en direction de la barrette d'amortissement (22, 24) du profilé (9) de la traverse.

13. Structure selon l'une ou plusieurs des revendications précédentes, caractérisée en ce que le joint de surface (14) est appliqué du côté poteau en particulier de manière étanche sur la barrette d'amortissement (22) du profilé de poteau (7).

14. Structure selon l'une ou plusieurs des revendications précédentes, caractérisée en ce que dans la région de toiture en pente ou en pyramide, lorsqu'on utilise un joint de surface en pente (114) les profilés de pression (110) des traverses se terminent à une distance intercalaire (143) du profilé de pression (108) du poteau.

15. Structure selon l'une ou plusieurs des revendications précédentes, caractérisée en ce qu'une cavité de feuillure (34) du poteau (1) est rebouchée dans la région de l'aboutement (2) avec la traverse (3) par un insert d'étanchéité (35), de telle façon que ledit insert renvoie l'eau qui s'écoule en descendant dans la cavité de feuillure (38) de la traverse adjacente (3), de laquelle elle est évacuée vers le côté extérieur d'un élément de remplissage (5).

16. Structure selon la revendication 15, caractérisée
- en ce que deux cavités de feuillure (34) sont associées à chaque poteau, lesdites cavités de feuillure étant séparées au milieu du poteau par une cloison médiane s'étendant verticalement et formée par des barrettes profilées (31, 33), ou par une barrette d'amortissement (32) qui agit entre lesdites cavités, et
- en ce que l'insert d'étanchéité (35) est placé à peu près à la hauteur de la barrette médiane (36) de la traverse ou de la barrette d'amortissement (22) de la traverse.

17. Structure selon l'une ou l'autre des revendications 15 ou 16, caractérisé en ce que l'insert d'étanchéité (35) est constitué en un matériau caoutchouteux élastique, en particulier une matière plastique à cellules fermées, qui est précontraint en coopération de formes et de façon étanche dans la cavité de feuillure (34) du poteau et contre l'extrémité frontale de la partie du profilé de traverse (9), adjacente au profilé de poteau (7), ainsi que de la barrette d'amortissement (22) de la traverse.

18. Structure selon l'une ou plusieurs des revendications précédentes, caractérisée en ce que le joint de surface (14) est mis en place indépendamment de l'insert d'étanchéité (35).

19. Structure selon l'une quelconque des revendications 7 à 10, caractérisée en ce que la couverture de surface (140) est reliée au joint de surface oblique (114), en particulier de par la matière et sur toute la surface, de préférence collée.
